# EUROPÄISCHE PATENTSCHRIFT

(11) **EP 0 109 119 B1**
(45) Veröffentlichungstag und Bekanntmachung des Hinweises auf die Patenterteilung: **03.06.1987**
(21) Anmeldenummer: 83201566.3
(22) Anmeldetag: 02.11.1983
(51) Int. Cl.: A47B 77/02

(54) **Einbau-Küchenmöbel**
Built-in kitchen unit
Meuble à encastrer pour cuisine

(30) Priorität: 05.11.1982 NL 8204302
(43) Veröffentlichungstag der Anmeldung: 23.05.1984
(73) Patentinhaber: Tijhuis, Hermenigildus Dionysius Maria, NL-7151 AB Eibergen (NL)
(72) Erfinder: Tijhuis, Hermenigildus Dionysius Maria, NL-7151 AB Eibergen (NL)
(74) Vertreter: Kradolfer, Theodorus Albertus C. (NL)

## Beschreibung

Die Erfindung betrifft ein Einbau-Küchenmöbel, das zumindest mehrere Oberschränke und Unterschränke mit einer Arbeitsplatte als Abdekkung umfasst, das mit einer sich über eine Länge von mehreren Unterschränken bzw. Oberschränken ausdehnenden Wandbox versehen ist, wobei die Vorderseite des Wandboxbodens an einem hochstehenden hinteren Rand der Arbeitsplatte angeschlossen und auf der Oberplatte der Wandbox die Oberschränke angebracht sind.

Aus der US-A 3 378 324 ist ein Einbau-Küchenmöbel der eingangs erwähnten Art bekannt, wobei jedoch die Bodenseite der Wandbox teilweise auf den Unterschränken angebracht ist. Ein derartiges Einbau-Küchenmöbel hat den Nachteil, dass nur eine Arbeitsplatte mit einer beschränkten Tiefe auf den Unterschränken verwendbar ist, wodurch der Einbau eines Kochherdes und eines Spülbeckens mit üblichen Abmessungen in die Arbeitsplatte nicht möglich ist.

Wenn doch ein Kochherd und Spülbecken mit üblichen Abmessungen im Küchenmöbel verwendet werden sollen, darf sich hinter diesen Einbauteilen keine Wandbox befinden und können nur einzelne Nischenkästen auf dem restlichen Teil der Arbeitsplatte aufgestellt werden. Ein Einbau-Küchenmöbel mit vielen einzelnen Nischenkästen ist jedoch eine kostspielige Angelegenheit.

Ein weiterer Nachteil dieses bekannten Einbau-Küchenmöbels ergibt sich dadurch, dass bei Einbau eines schmalen Spülbeckens in die Arbeitsplatte der Geruchverschluss in der zugehörigen Wasserabfuhr verhältnismässig weit vorne im Unterschrank angeordnet werden muss, wodurch der Innenraum des Unterschrankes weniger nutzbar ist. Die Erfindung beabsichtigt, diese Nachteile aufzuheben. Die dafür erforderliche Massnahme, d.h. ein Einbau-Küchenmöbel mit vor der Wandbox aufgestellten Unterschränken, hat jedoch weitere Nachteile zur Folge.

Der erste Nachteil betrifft die Verbindung des Wandboxbodens, der Arbeitsplatte und der Unterschränke miteinander an der Rückseite der Unterschränke. Dafür ist eine dauerhafte und kaum sichtbare Verbindung zwischen dem Wandboxboden und der Arbeitsplatte ohne Gefahr einer Senkung der Wandbox hinter den Unterschränken erforderlich.

Der zweite Nachteil betrifft die Zugänglichkeit zu den Oberschränken; da die Vorderseiten der Unterschränke weiter in die Küche hineinragen, sind die Oberschränke kaum noch im Handbereich, wodurch die praktische Nutzbarkeit der Oberschränke stark herabgesetzt wird. Die Erfindung beabsichtigt, auch diese Nachteile aufzuheben, wobei die bei dem eingangs erwähnten Einbau-Küchenmöbel erreichten Vorteile erhalten werden.

Erfindungsgemäss steht dazu bei dem Einbau-Küchenmöbel der eingangs erwähnten Art der Rand an der Rückseite der Unterschränke hoch, sind die Wandbox, die Arbeitsplatte und die Unterschränke mittels eines an der Rückseite der Unterschränke angebrachten Tragorgans verbunden und sind die Oberschränke mittels einer an der Wand befestigten Tragekonstruktion mit von der Wand auskragenden Trägerteilen auf einen bestimmten Abstand von der Wand angebracht. Somit wird dem Ausgangspunkt, d.h. eine die ganze Oberfläche der Unterschränke bedeckende Arbeitsplatte, die den Einbau des Kochherdes und Spülbeckens mit üblichen Abmessungen und somit eine günstige Anordnung des Geruchverschlusses in einem Unterschrank zulässt, zwecks optimaler Nutzbarkeit dessen Innenraums entsprochen, was nur möglich ist, wenn mit der Gewohnheit, die Oberschränke unmittelbar an der Wand zu befestigen, gebrochen wird.

Im Vergleich mit dem eingangs erwähnten Einbau-Küchenmöbel sind als zusätzliche Vorteile des erfindungsgemässen Einbau-Küchenmöbels noch anzuführen:
Wenn die Mauer vorstehende Teile aufweist, wie z.B. ein Zentralheizungsrohr oder einen Rauch- bzw. Dunstabzugkanal, können an der Vorderseite die verschiedenen nebeneinander anzuordnenden Elemente des Einbau-Küchenmöbels fluchtend aufgestellt werden.

Die Abfuhröffnung der Dunstabzughaube braucht nicht unbedingt direkt in der Wand dahinter zu liegen, sondern kann mittels eines Abzugsrohres hinter den Oberschränken an einer anderen Stelle in der Wand angebracht werden. Die Aufstellung eines Einbau-Küchenmöbels erfordert keine Stemm- und Brecharbeiten mehr, da die Einheiten des Einbau-Küchenmöbels an oder vor der Wand aufgestellt werden können. Auch brauchen Leitungen nicht mehr in die Mauer verlegt zu werden, sondern können davor bleiben. Eventuelle Reparaturen an diesen Leitungen sind dann einfacher. Vorzugsweise wird bei dem erfindungsgemässen Einbau-Küchenmöbel die Vorderseite des Wandboxbodens mit der Rückseite des hochstehenden Randes der Arbeitsplatte verbunden, wodurch sich nahezu keine sichtbaren Übergänge ergeben.

Eine bevorzugte Ausführungsform des erfindungsgemässen Einbau-Küchenmöbels wird erreicht, indem die auskragenden Trägerteile der Tragekonstruktion mit Holzbalken versehen werden, an denen die Oberschränke angebracht werden. Besonders wenn die Wand nicht gerade verläuft, bietet eine derartige Konstruktion praktische Vorteile.

Die Erfindung und ihre Vorteile werden jetzt anhand eines bevorzugten Ausführungsbeispiels erläutert, dessen Querschnitt in der beigefügten Abbildung dargestellt ist.

In genannter Abbildung ist ein Einbau-Küchenmöbel im Querschnitt dargestellt. Dieses Einbau-Küchenmöbel, das mit Ziffer 1 bezeichnet ist, weist einen Unterschrank 2, eine Wandbox 3 und einen Oberschrank 4 auf. Auf dem Unterschrank 2 ist eine Arbeitsplatte oder Anrichte 5 mit einem an der Rückseite hochstehenden, festen Rand 6 angebracht.

Die Wandbox 3 ist in dieser Abbildung vorn offen und daher an der Vorderseite frei zugänglich. Die Wandbox 3 ist mit der Vorderseite 7 an der Rückseite des hochstehenden Randes befestigt; dazu ist an der Rückseite des Unterschrankes eine Tragekonstruktion 8 angebracht, auf der der Boden 9 der Wandbox 3 ruht.

Die Vorderseite der Wandbox 3 ist an der Oberseite mit einer Abdeckblende 10 versehen, hinter der eine Lichtarmatur 11, eine Spannungsschiene oder Steckdosen angebracht werden können. Vorzugsweise ist die Wandbox 3 an der Oberseite noch mit einer Kabelführung 12 versehen, in der die notwendigen Leitungen aufgenommen werden können. Diese Kabelführung 12 ist auf der Oberseite der Wandbox 3 anzubringen, wovor oder worauf die Oberschränke 4 angebracht werden. An diesen Leitungen können weiter noch Abzweigungen für die Dunstabzughaube, Lichtarmatur 11, Spannungsschiene und Steckdosen oder -schalter angebracht werden. Die Abdeckblende 10 muss in der Höhe so angepasst werden, dass nicht nur die Kabelführung 12, sondern auch die Lichtarmatur 11, Spannungsschiene und Steckdosen oder -schalter der Sicht entzogen werden. Wenn die Kabelführung eine kleinere Abmessung hat, kann diese auf der Wandbox 3 hinter den Oberschränken 4 angebracht werden.

Es ist auch möglich, die Wandbox 3 mit Hilfe eines oder mehrerer vertikal anzubringender Zwischenstücke aufzuteilen oder die Innenwand mit Fliesen zu versehen. Die Oberschränke 4 schliessen an die Oberseite der Wandbox 3 oder die Kabelführung 12 an, wobei eine Tragekonstruktion 13 die Verbindung zur Wand 15 herstellt und eine optimale Zugänglichkeit zu den Oberschränken 4 erreicht wird. Diese Tragekonstruktion 13 wird dabei mit Holzbalken 16 versehen, an denen die Oberschränke 4 angebracht werden. Besonders wenn die Wand 15 nicht gerade verläuft, bietet eine derartige Konstruktion 13 praktische Vorteile.

Weiter ist in dem Einbau-Küchenmöbel Platz für die üblichen Haushaltgeräte wie Kochherd oder Kochplatte, Kühlschrank und Dunstabzughaube vorgesehen.

Einem solchen Einbau-Küchenmöbel können noch die folgenden Vorteile zuerkannt werden:
1. Die elektrischen Leitungen in der Kabelführung 12 ermöglichen ein einfaches Anschliessen der Einbaugeräte wie Kühlschrank, Dunstabzughaube und der elektrischen Geräte wie Mixer, Kaffeemaschine, Radio und Beleuchtungsarmaturen an das Lichtnetz. Die Abdeckblende 10 ist vorzugsweise demontierbar, was das Beheben einer Störung sehr erleichtert.
2. Die Abfuhr der Dunstabzughaube braucht nicht unbedingt geradewegs durch die Wand 15 nach aussen zu geschehen, sondern kann über ein Abzugrohr hinter den Oberschränken zu einer anderen Stelle durch die Wand 15 geführt werden.
3. Die Aufstellung eines Einbau-Küchenmöbels erfordert keine Stemm- und Brecharbeiten mehr, da die Einheiten (Unterschränke 2, Wandbox 3 und Oberschränke 4) des Einbau-Küchenmöbels 1 an oder vor der Wand 15 aufgestellt werden können. Auch brauchen Leitungen nicht mehr in die Mauer 15 verlegt werden, sondern können davor bleiben. Eventuelle Reparaturen an diesen Leitungen sind dann einfacher.
4. Durch Anbringen von Löchern in der Bodenplatte 9 der Wandbox 3 kann die vom Kochherd und Einbau-Kühlschrank erzeugte Wärme durch diese Öffnungen abgeführt werden. Auch ist es bei einem derartigen Einbau-Küchenmöbel möglich, Wärmekonvektoren hinter den Unterschränken zu belassen.
5. Die Anordnung der Bodenplatte 9 der Wandbox 3 gegen die Rückseite des hochstehenden Randes der Arbeitsplatte 5 ergibt nahezu keine sichtbaren Übergänge.
6. Die Oberfläche der Arbeitsplatte 5 bleibt völlig nutzbar, wodurch keine Probleme hinsichtlich des Einbaues einer Kochplatte und eines Spülbeckens mit Kran in der Arbeitsplatte entstehen.
7. Bei einer Aufstellung der Unterschränke 2 in einem Abstand von der Wand 15 können Einbaugeräte mit grösserer Tiefe als die Schränke 2 dennoch an der Vorderseite mit den Unterschränken 2 fluchtend aufgestellt werden.
8. Der Geruchverschluss in der Wasserabfuhr kann hinter einem Unterschrank 2 - anstatt in dem Unterschrank - montiert werden, wodurch der Innenraum des Unterschrankes 2 völlig nutzbar bleibt. Ebenfalls kann die Wasserleitung hinter der Rückseite des Unterschrankes 2 verlaufen.

Weiter kann bei diesem Einbau-Küchenmöbel der Unterschrank 2 bereits vor der Aufstellung mit vormontierten und durch die Rückwand des Unterschrankes 2 geführten Leitungen für den Wasserkran versehen werden, die vom Klempner dann nur noch hinter dem Unterschrank mit den Wasserleitungen verbunden werden brauchen.

9. Das Vorhandensein einer Wandbox 3 bildet auch eine Isolation gegen von einer dahinterliegenden Aussenwand eindringende Kälte. Die Wandbox 3 kann an der Rückseite auch noch mit einer Isolationsschicht versehen werden.

10. Beim Vorhandensein einer Wandbox 3 können die Haushaltgeräte im Handbereich in dieser Wandbox und nicht auf der Arbeitsplatte 5 aufbewahrt werden.

11. Bereits vorhandene, niedrig angeordnete Zentralheizungsrohre ergeben kein Problem mehr bei der Aufstellung der Unterschränke 2.

12. Neu hinter den Unterschränken 2 anzubringende Leitungen können durch einfache Abnahme der Wandbox 3 montiert werden.

13. Besonders bei Renovierungsarbeiten bietet ein Einbau-Küchenmöbel des genannten Types erhebliche Vorteile, da ein Fliesenleger nicht mehr erforderlich ist (wegen der Aufstellung einer Wandbox 3).

Klempner und Elektriker brauchen nur noch einfache Anschlussarbeiten durchführen.

14. Bei einem Umzug kann das Einbau-Küchenmöbel 1 ohne grosse Demontagearbeiten mitgenommen werden. Das Einbau-Küchenmöbel ist nur anhand einer Querschnittzeichnung beschrieben. Selbstverständlich umfasstdas Einbau-Küchenmöbel 1 mehrere Unterschränke und Oberschränke.

## Patentansprüche

1. Einbau-Küchenmöbel (1), das zumindest mehrere Oberschränke (4) und Unterschränke (2) mit einer Arbeitsplatte (5) als Abdeckung umfasst, das mit einer sich über eine Länge von mehreren Unterschränken (2) bzw. Oberschränken (4) ausdehnenden Wandbox (3) versehen ist, wobei die Vorderseite (7) des Wandboxbodens (9) an einem hochstehenden hinteren Rand (6) der Arbeitsplatte (5) angeschlossen und auf der Oberplatte der Wandbox (3) die Oberschränke (4) angebracht sind, dadurch gekennzeichnet, dass der Rand (6) an der Rückseite der Unterschränke (2) hochsteht, die Wandbox (3), die Arbeitsplatte (5) und die Unterschränke (2) mittels eines an der Rückseite der Unterschränke (2) angebrachten Tragorgans (8) verbunden sind und die Oberschränke (4) mittels einer an der Wand (15) befestigten Tragekonstrukₜion (13) mit von der Wand (15) auskragenden Trägerteilen auf einen bestimmten Abstand von der Wand (15) angebracht sind.

2. Einbau-Küchenmöbel nach Patentanspruch 1, dadurch gekennzeichnet, dass die auskragenden Trägerteile der Tragekonstruktion (13) mit Holzbalken (16) zur Verbindung mit den Oberschränken (4) versehen sind.

## Claims

1. Built-in kitchen unit (1) provided with at least a plurality of top cabinets (4) and a plurality of bottom cabinets (2) covered by a table-top member (5) as work top and further with a wall-compartment extending over a length of several bottom cabinets (2) and top cabinets (4) respectively, while the front edge (7) of the wall-compartment bottom (9) is attached to a turned-up edge (6) of the table-top member (5) and the top cabinets (4) are arranged on the top of the wall-compartment (3), characterised in that the turned-up edge (6) is situated at the back of the bottom cabinets (2); the wall-compartment (3), the table-top member (5) and the bottom cabinets (2) are connected to each other by a supporting member (8); and the top cabinets (4) are mounted at a given distance from the wall (15) by means of a supporting assembly (13) secured to the wall (15) and provided with protruding brackets.

2. Built-in kitchen unit (1) according to claim 1, characterised in that the protruding brackets of the supporting assembly (13) are provided with wooden beams (16) to be connected with the top cabinets (4).

## Revendications

1. Meuble de cuisine (1) à encastrer comprenant au moins plusieurs éléments hauts (4) et éléments bas (2) avec un plan de travail (5) fermant ces éléments sur le dessus, pourvu d'une boîte murale (3) s'étendant sur une longueur correspondant à plusieurs éléments bas (2) ou plusieurs éléments hauts (4), la face avant (7) du fond (9) de la boîte murale étant raccordée à un bord (6) arrière relevé du plan de travail (5) et les éléments hauts (4) étant fixés sur le plateau supérieur de la boîte murale (3), caractérisé en ce que le bord (6) est relevé à l'arrière des éléments bas (2), en ce que la boîte murale (3), le plan de travail (5) et les éléments bas (2) sont reliés au moyen d'un organe de support (8) à l'arrière des éléments bas (2) et en ce que les éléments hauts (4) sont montés, à une certaine distance du mur (15), au moyen d'une construction de support (13), fixée sur le mur (15) et comportant des éléments de support en porte-à-faux par rapport au mur (15).

2. Meuble de cuisine à encastrer selon la revendication 1, caractérisé en ce que les éléments de support en porte-à-faux de la construction de support (13) sont munis de poutres en bois (16) pour l'assemblage des éléments hauts (4).
